# EUROPÄISCHE PATENTSCHRIFT

(11) **EP 0 740 520 B1**
(45) Veröffentlichungstag und Bekanntmachung des Hinweises auf die Patenterteilung: **29.12.1997**
(21) Anmeldenummer: 95905643.3
(22) Anmeldetag: 24.01.1995
(51) Int. Cl.: A47L 5/38, A47L 5/18

(54) **DRUCKGAS-BETRIEBENER, FILTERLOSER INDUSTRIESTAUBSAUGER, GEEIGNET FÜR DEN ANSCHLUSS AN EINE VORHANDENE ABSAUG- UND FILTERANLAGE**
FILTERLESS INDUSTRIAL VACUUM CLEANER OPERATED BY COMPRESSED GAS AND SUITABLE FOR CONNECTION TO AN EXISTING SUCTION AND FILTERING SYSTEM
ASPIRATEUR INDUSTRIEL SANS FILTRE FONCTIONNANT AU GAZ COMPRIME, POUVANT ETRE RACCORDE A UN SYSTEME EXISTANT D'ASPIRATION ET DE FILTRATION

(30) Priorität: 25.01.1994 DE 9401201 U
(43) Veröffentlichungstag der Anmeldung: 06.11.1996
(73) Patentinhaber: T.E.T. UMWELTTECHNIK GESELLSCHAFT FÜR LUFTTECHNISCHE VERFAHREN MBH (THERMAL AND ENVIRONMENTAL TECHNIQUES), 63505 Langenselbold (DE)
(72) Erfinder: OBERMÜLLER, Herbert, D-63589 Linsengericht 4 (DE); KETHERS, Ulrich, D-63571 Gelnhausen (DE)
(74) Vertreter: Stoffregen, Hans-Herbert, Dr. Dipl.-Phys.
(86) Internationale Anmeldenummer: EP9500243
(87) Internationale Veröffentlichungsnummer: WO9519730

(56) Entgegenhaltungen:
- DE-C- 3 717 569
- FR-A- 2 701 830
- GB-A- 2 270 463

## Beschreibung

Die Erfindung bezieht sich auf eine Vorrichtung zum Absaugen von Sauggut mittels einer durch Treibgas betätigten Treibdüse, die saugseitig einen Saugschlauch mit endseitigem Saugwerkzeug zum Absaugen des Saugguts aufweist und druckseitig mit zu einer Abluft- und Filteranlage führenden Abluftrohrleitung verbunden ist.

In Industriebetrieben setzt man zum Staubsaugen meist bewegliche Industriestaubsauger ein. Gelegentlich sind auch stationäre Staubsauger installiert, die meist an einer längeren Saugleitung sitzen und mehrere 'Steckdosen' für Staubsaugwerkzeuge haben. Beide Staubsauger verfügen über eigene Filter, die periodisch gereinigt und erneuert werden müssen. Ein Sauggebläse - auf der Reinluftseite, d.h.nach dem Filter arbeitend - erzeugt den erforderlichen Saugunterdruck und die Absaugmenge.

Nachteile der Industriestaubsauger sind deren limitierte Filterfläche, die zu einem frühen Abreinigen und Wechsel zwingt, der große Aufwand vor Ort, einen Staubsauger zu beschaffen und diesen nach Gebrauch gereinigt wieder weiterzugeben, die Sperrigkeit dieser Geräte und die damit verbundenen Behinderungen.

Zudem bläst der Staubsauger wieder Luft ab und sorgt so für Luftturbulenzen, die Stäube aufwirbeln können.

Diese Argumente und die meist geringe Zahl an vorhandenen Geräten in einem Betrieb erklären die oft mangelnde Akzeptanz des Industriestaubsaugers in den Betrieben.

Eine Vorrichtung der eingangs genannten Art ist der DE-C-37 17 569 zu entnehmen. Um über das Saugwerkzeug bzw. einem mit diesem verbundenen Saugschlauch Sauggut abzusaugen, führt der Saugschlauch entweder zu einem Gebläse oder zu einer Venturi-Düse, vor der eine über einen Hahn im erforderlichen Umfang absperrbare Druckluftleitung zum Zuführen von Treibgas ausgeht.

Um die bekannte Vorrichtung zu nutzen, muß nicht nur das Saugwerkzeug, sondern auch entweder ein gesonderter Schalter für das Gebläse oder der Hahn für das Treibgas bedient werden, das der Venturi-Düse zugeführt wird.

Der vorliegenden Erfindung liegt die Aufgabe zugrunde, eine Vorrichtung der eingangs genannten Art so auszubilden, daß eine problemlose Handhabung sichergestellt ist, insbesondere durch das Bedienen des Saugwerkzeuges unmittelbar eine Betätigung der Treibdüse möglich ist, ohne daß es zusätzlicher Handgriffe bedarf.

Die Aufgabe wird erfindungsgemäß dadurch gelöst, daß Mittel vorgesehen sind, die beim Entfernen des Saugwerkzeugs aus dessen Ruhestellung selbsttätig eine die Treibdüse einschaltende Funktion auslösen, und die beim Einbringen des Saugwerkzeugs in dessen Ruhestellung selbsttätig eine die Treibdüse ausschaltende Funktion auslösen.

Durch die erfindungsgemäße Lehre wird eine kompakte Vorrichtung zum Absaugen von Sauggut zur Verfügung gestellt, die quasi eine Einhandbedienung ermöglicht: da allein beim Erfassen bzw. Zurücklegen des Saugwerkzeuges das Treibgas der Treibdüse zugeführt bzw. zu dieser hin abgesperrt wird. Insbesondere sind keine zusätzlichen Aggregate wie Ventile oder Gebläse erforderlich, um Sauggut absaugen zu können. Dies wiederum bedeutet, daß die Vonrichtung wartungsfreundlich ist.

Ausgestaltungen der Erfindung ergeben sich aus den Unteransprüchen.

Anhand eines der Zeichnung zu entnehmenden Ausführungsbeispiels wird die Erfindung näher erläutert.

In der einzigen Figur ist eine Vorrichtung 20 zum Absaugen von Sauggut mittels einer durch Treibgas betätigten Treibdüse 1 dargestellt, um über diese das Sauggut einer Absaugrohrleitung 9 zuzuführen, die zu einer Filteranlage führen können.

Die Düse 1, bei der es sich um eine Ringspaltdüse handelt, ist über ein Rohr 4 mit einem Saugrohr 20.1 verbunden, welches die Funktion eines Saugwerkzeuges 20 hat und endseitig eine Saugöffnung 8 aufweist. Das Saugwerkzeug 20 bzw. das Saugrohr 20.1 mit seiner Saugöffnung 8 kann in eine Werkzeugaufnahme 7 eingeschoben werden, in die ein Ventilstößel 6 eines Ventils 5 hineinragt. Über das Ventil 5 strömt Treibgas über eine Verbindung 10.1 zu dem Spalt 2 der Düse 1, um bei Betätigung des Saugwerkzeugs 20 Sauggut abzusaugen. Das Ventil 5 wird automatisch dann geöffnet, wenn das Saugwerkzeug 20 aus der Werkzeugaufnähme 7 herausgenommen wird. Umgekehrt wird das Ventil 5 durch Zurückdrücken des Ventilstößels 6 geschlossen, wenn das Saugrohr 20.1 in die Öffnung 7.1 der Werkzeugaufnahme 7 eingeschoben wird.

Das von dem Ventil 1 zu der Absaugrohrleitung 9 führende Rohr 3 mündet in dieser derart, daß bei Betrieb das Sauggut in Fließrichtung eingeblasen wird.

Ist im Ausführungsbeispiel nur ein Saugwerkzeug 20 an der Absaugrohrleitung 9 angeschlossen, so können in der Praxis eine Vielzahl von Saugwerkzeugen an eine einzige Absaugrohrleitung 9 angeschlossen werden, wodurch insbesondere die durch die erfindungsgemäße Lehre erzielbaren Vorteile gewährleistet sind, die unter anderem darin zu sehen sind:
- ein Saugwerkzeug kostet nur einen Bruchtteil eines Industriestaubsaugers,
- es ist eine Installation an dem Ort möglich, wo ein Gebrauch gewünscht wird,
- eine hängende Montage bei kleinem Aufbau ist möglich, so daß das Saugwerkzeug nicht stört,
- die Reinigung der Staubsaugluft entspricht höchsten Anforderungen, nämlich denjenigen, die auch an die Reinigung von Prozeßabluft gestellt werden,
- durch den Anschluß an ein Prozeßluft-Absaugsystem ist es grundsätzlich unbeachtlich, ob ein oder mehrere Saugwerkzeuge gleichzeitig in Betrieb sind, da die anfallende Abluft im Vergleich zu der Prozeßabluft gering ist,
- durch Einstellen der Treibdüse (1) kann die Saugkraft variiert werden,
- ein problemloses Nachrüsten in bestehende Absaugrohrleitungen ist möglich, auch können mehrere Saugwerkzeuge pro Arbeitsplatz zum Einsatz gelangen,
- durch die Verschaltung des Betriebs der Absauganlage mit dem Druckluftventil (5) kann sichergestellt werden, daß beim Stillstand des Absaugsystems ein Absaugen nicht erfolgt.

## Patentansprüche

1. Vorrichtung zum Absaugen von Sauggut mittels einer durch Treibgas betätigten Treibdüse (1), die saugseitig einen Saugschlauch (4) mit endseitigem Saugwerkzeug (20) zum Absaugen des Saugguts aufweist und druckseitig mit zu einer Abluft- und Filteranlage führenden Abluftrohrleitung (9) verbunden ist,
**dadurch gekennzeichnet**,
daß Mittel (5, 6) vorgesehen sind, die beim Entfernen des Saugwerkzeugs (20) aus dessen Ruhestellung selbsttätig eine die Treibdüse (1) einschaltende Funktion auslösen, und die beim Einbringen des Saugwerkzeugs (20) in dessen Ruhestellung selbsttätig eine die Treibdüse (1) ausschaltende Funktion auslösen.

2. Vorrichtung nach Anspruch 1,
**dadurch gekennzeichnet**,
daß das Saugwerkzeug (20) in eine die Ruhestellung definierende Aufnahme (7) einbringbar ist, in die ein Stößel (6) eines das Treibgas steuernden Ventils (5) verschiebbar hineinragt.

3. Vorrichtung nach Anspruch 1 oder 2,
**dadurch gekennzeichnet**,
daß die Treibdüse (4) eine Ringspalt- oder Coanda-, oder eine Ringloch- oder eine Venturidüse ist.

## Claims

1. A device for extraction of vacuum-cleaned material by means of a propellant nozzle (1) operated by propellant gas that has on the suction side a vacuum tube (4) with vacuum tool (20) on the end for extraction of the vacuum-cleaned material and on the discharge side is connected to an extraction pipe (9) leading to a suction and filtering system,
**wherein**
means (5, 6) are provided that automatically trigger a function switching on said propellant nozzle (1) when said vacuum tool (20) is removed from its rest position and that automatically trigger a function switching off said propellant nozzle (1) when said vacuum tool (20) is placed in its rest position.

2. A device according to Claim 1,
**wherein**
said vacuum tool (20) is insertable into a mounting (7) defining the rest position, into which mounting a plunger (6) of a valve (5) controlling the propellant gas slidably projects.

3. A device according to Claim 1 or Claim 2,
**wherein**
said propellant nozzle (1) is of the ring gap, Coanda, or ring hole or Venturi type.

## Revendications

1. Dispositif pour l'aspiration d'un produit à aspirer au moyen d'une tuyère d'entraînement (1) actionnée par un gaz d'entraînement, laquelle tuyère présente du côté aspiration un tuyau flexible d'aspiration (4) équipé du côté de son extremité d'un outil d'aspiration (20) pour aspirer le produit à aspirer, et est reliée du côté refoulement pression à une tubulure d'évacuation d'air (9) conduisant à une installation d'évacuation et de filtration,
caractérisé en ce que
des moyens (5,6) sont prévus, qui lorsque l'outil d'aspiration (20) est retiré de sa position de repos, déclenchent automatiquement une fonction qui active la tuyère d'entraînement (1), et qui lorsque l'outil d'aspiration (20) est replacé dans sa position de repos, déclenchent automatiquement une fonction qui désactive la tuyère d'entraînement (1).

2. Dispositif selon la revendication 1, caractérisé en ce que l'outil d'aspiration (20) peut être placé dans un logement (7) qui définit la position de repos et dans lequel un coulisseau (6) d'une vanne (5) commandant le gaz d'entraînement pénètre par coulissement.

3. Dispositif selon les revendications 1 ou 2, caractérisé en ce que la tuyère d'entraînement (4) est une tuyère à interstice annulaire, une tuyère Coanda, une tuyère à orifice annulaire ou une tuyère Venturi.
